# EUROPÄISCHE PATENTSCHRIFT

(11) **EP 3 443 289 B1**
(45) Veröffentlichungstag und Bekanntmachung des Hinweises auf die Patenterteilung: **28.08.2019**
(21) Anmeldenummer: 17743240.8
(22) Anmeldetag: 20.07.2017
(51) Int. Cl.: F41B 5/14

(54) **SPANNVORRICHTUNG FÜR EINE ARMBRUST UND ARMBRUST MIT EINER SOLCHEN SPANNVORRICHTUNG**
TENSIONING DEVICE FOR A CROSSBOW, AND CROSSBOW COMPRISING SUCH A TENSIONING DEVICE
DISPOSITIF DE BANDAGE POUR UNE ARBALÈTE ET ARBALÈTE COMPRENANT UN TEL DISPOSITIF DE BANDAGE

(30) Priorität: 20.07.2016 AT 506582016
(43) Veröffentlichungstag der Anmeldung: 20.02.2019
(73) Patentinhaber: Missbach, Gerald, 1230 Wien (AT); Jursitzky, Harald, 2441 Mitterndorf an der Fischa (AT)
(72) Erfinder: Missbach, Gerald, 1230 Wien (AT); Jursitzky, Harald, 2441 Mitterndorf an der Fischa (AT)
(74) Vertreter: Sonn & Partner Patentanwälte
(86) Internationale Anmeldenummer: PCT/AT2017/060180
(87) Internationale Veröffentlichungsnummer: WO 2018/014062

(56) Entgegenhaltungen:
- WO-A1-01/92808
- WO-A1-2009/112902
- US-B1- 6 868 845

## Beschreibung

Die Erfindung betrifft eine Spannvorrichtung für eine Armbrust oder dergleichen, wie z.B. eine Harpune, ein Leinenwurfgerät, eine Spielzeug-Armbrust, eine Pistolen-Armbrust, eine Speerschleuder oder Balliste, mit einem Schaft und damit verbundenen Wurfarmen, wobei ein Verbindungselement vorgesehen ist, welches zur Verbindung mit dem Schaft der Armbrust ausgebildet ist und Befestigungsvorrichtungen zur drehbaren oder schwenkbaren Befestigung der Wurfarme aufweist. Eine solche Spannvorrichtung ist aus US 6,868,845 B1 bekannt.

Die Erfindung betrifft weiters eine Armbrust mit einem sich in Schussrichtung erstreckenden Schaft zur Aufnahme eines Geschosses, insbesondere eines Pfeiles oder einer Rundkugel, und mit zwei mit dem Schaft drehbar oder schwenkbar verbundenen Wurfarmen, an welchen eine zum Eingriff in das Geschoss vorgesehene Sehne befestigt ist.

Armbrüste sind aus dem Stand der Technik hinlänglich bekannt und werden sowohl im Sportbereich als auch für die Jagd verwendet. Im Gegensatz zu Bögen, bei welchen zunächst ein Pfeil in Eingriff mit einer Sehne gebracht wird und danach die Wurfarme des Bogens durch die Kraft des Schützen gespannt werden, werden bei einer Armbrust zunächst die Wurfarme durch Zurückziehen der damit verbundenen Sehne gespannt und anschließend ein Geschoss, beispielsweise ein Pfeil, mit der Sehne in Eingriff gebracht. Das Spannen der Wurfarme erfolgt entweder ausschließlich durch die Kraft des Schützen, mit Unterstützung durch Spannvorrichtungen, wie beispielsweise Spannhebeln oder Seilwinden, oder ausschließlich durch Spannvorrichtungen, welche beispielsweise die Wurfarme in Längsrichtung der Armbrust gegenüber einer Auslösevorrichtung oder gegenüber einer Schulterstütze verschieben. Nachteilig dabei ist, dass das Spannen relativ viel Zeit in Anspruch nimmt und dabei nur eine sehr niedrige Schussfolge erzielt werden kann.

Aus der WO 01/92808 A1 geht eine motorisch spannbare Armbrust hervor, welche einen batteriebetriebenen Elektromotor aufweist, der mit einer Gewindestange verbunden ist. Diese Gewindestange verschiebt einen in die zu spannende Sehne eingreifenden Triggerblock entlang der Armbrust. Am Hauptkörper der Armbrust sind schwenkbare Wurfarme befestigt, wodurch ein platzsparender Transport oder eine platzsparende Lagerung ermöglicht wird. Die Konstruktion ist mechanisch relativ komplex.

Die CN 103353257 A offenbart einen zusammenlegbaren Bogen mit einstellbarer Spannung. Zu diesem Zweck weist der Bogen verschwenkbar gelagerte Arme auf, deren Position mittels zumindest einer in der Länge verstellbaren Vorrichtung, beispielsweise einem Hubkolben, einstellbar ist, wodurch die Spannung der Sehne verändert werden kann.

Nachteilig bei bekannten Armbrüsten ist, dass der Spannvorgang zeitaufwendig und bei einfach ausgeführten Modellen auch kraftaufwendig ist. Oftmals muss der Schütze seine beispielsweise liegende Position verlassen, um die Armbrust zu spannen, wobei hierbei Zugkräfte von bis zu 150 kg üblich sind. Manuelle Spannvorgänge können mehr als 30 Sekunden in Anspruch nehmen und sind umständlich, insbesondere wenn Hebel oder Winden zu betätigen sind. Selbst bei elektrischen Antriebseinrichtungen zum Spannen der Wurfarme der Armbrust, dauert der Spannvorgang oftmals zu lange, um eine ausreichend hohe Schussfolge zu erzielen und einen zweiten Schuss auf ein sich bewegendes Ziel abzugeben. Zudem sind derartige Armbrüste meist schwer und unhandlich ausgebildet.

Die Aufgabe der vorliegenden Erfindung besteht in der Schaffung einer oben genannten Spannvorrichtung für eine Armbrust oder eine vergleichbare Vorrichtung, welche ein rasches und vorzugsweise geräuscharmes Spannen der Armbrust ohne Kraftaufwand durch den Schützen ermöglicht. Insbesondere soll der Schütze seine Schussposition oder Körperhaltung für den Spannvorgang nicht oder nur geringfügig ändern müssen. Zudem soll die Spannvorrichtung einen kompakten Transport der Armbrust ermöglichen, wobei diese ohne Werkzeug von einer platzsparenden Transportposition in eine schussbereite Position überführbar sein soll. Die Konstruktion soll möglichst einfach, robust und kostengünstig aufbaubar sein. Die Spannvorrichtung soll vorzugsweise zur Nachrüstung bestehender Armbrüste geeignet sein, kann aber auch in entsprechend entwickelten Armbrüsten integriert sein. Nachteile bekannter Spannvorrichtungen sollen vermieden oder zumindest reduziert werden.

Die Aufgabe der vorliegenden Erfindung besteht auch in der Schaffung einer oben genannten Armbrust, welche die im Zusammenhang mit der Spannvorrichtung erwähnten Vorteile aufweist.

Gelöst wird die erfindungsgemäße Aufgabe hinsichtlich der Spannvorrichtung dadurch, dass das Verbindungselement mit zumindest einer mit den Wurfarmen verbindbaren Antriebsvorrichtung verbunden ist, mit welcher die Wurfarme von einer ersten Position, in welcher die Wurfarme mit dem Schaft einen ersten Winkel einschließen, in eine zweite Position, in welcher die Wurfarme mit dem Schaft einen zweiten Winkel einschließen, drehbar oder schwenkbar überführbar sind, wobei der zweite Winkel größer als der erste Winkel ist, um die Wurfarme und eine damit verbundene Sehne von einer entspannten Position in eine schussbereite, gespannte Position zu überführen. Die erfindungsgemäße Spannvorrichtung ist somit für eine Anordnung an einer Armbrust oder einer vergleichbaren Vorrichtung, wie z.B. Harpune, Leinenwurfgerät, Spielzeug-Armbrust, Pistolen-Armbrust, Speerschleuder (Ballisten), vorgesehen. Die Armbrust weist in an sich bekannter Weise einen Schaft auf, welcher zur Aufnahme und Führung eines abzuschießenden Geschosses, insbesondere eines Pfeils, ausgebildet ist. Der Schaft erstreckt sich in Längsrichtung, d.h. in der beabsichtigen Schussrichtung der Armbrust und ist an oder nahe einem in der Verwendungsstellung der Armbrust vom Schützen abgewandten Ende mit zwei Wurfarmen verbunden. Während des Spannvorgangs werden die beiden Wurfarme elastisch verformt bzw. verbogen, um auf diese Weise im Allgemeinen darin jene Energie zu speichern, die für die Beschleunigung des Geschosses vorgesehen ist. Bei bekannten Armbrüsten sind die Wurfarme meist fest mit dem Schaft verbunden. Demgegenüber ist ein Verbindungselement vorgesehen, welches Befestigungsvorrichtungen für eine drehbare oder schwenkbare Befestigung der Wurfarme aufweist. Bevorzugt ist jeweils eine Befestigungsvorrichtung für jeden Wurfarm vorgesehen. Beispielsweise können die Wurfarme mittels eines daran befestigten Zapfens drehbar in jeweils einem Bohrloch einer Befestigungsvorrichtung aufgenommen sein, während die Befestigungsvorrichtung fest mit dem Verbindungselement verbunden ist. Das Verbindungselement selbst ist ausgebildet, um mit dem Schaft der Armbrust verbunden zu werden oder damit verbunden zu sein. Beispielsweise wird das Verbindungselement mit dem Schaft verschraubt. Damit die Wurfarme über die damit verbundene Sehne ohne Kraftaufwand durch den Schützen bzw. Anwender der Armbrust gespannt werden können, ist erfindungsgemäß zumindest eine Antriebsvorrichtung vorgesehen, welche mit dem Verbindungselement verbunden ist und zudem mit den Wurfarmen verbindbar oder verbunden ist. Im Falle einer fest mit dem Verbindungselement verbundenen Befestigungsvorrichtung kann die Antriebsvorrichtung direkt mit den Wurfarmen verbunden sein, um diese zu verschwenken. Insbesondere ist die Antriebsvorrichtung derart ausgebildet, die drehbaren und in der Befestigungsvorrichtung aufgenommenen Wurfarme von einer ersten Position, in welcher die Wurfarme mit dem Schaft einen ersten Winkel einschließen, in eine zweite Position, in welcher die Wurfarme mit dem Schaft einen zweiten Winkel einschließen, zu verschwenken. Hierbei ist der zweite Winkel größer als der erste Winkel, wobei beide Winkel zwischen den Wurfarmen und dem Schaft in Richtung zum dem Schützen zugewandten Ende des Schafts betrachtet werden. Wenn die Wurfarme den ersten Winkel zum Schaft einnehmen, befinden sich diese und die damit verbundene Sehne in einer entspannten Position, in welcher der Schütze im Wesentlichen ohne Kraftaufwand, d.h. ohne die Armbrust spannen zu müssen bzw. ohne die Wurfarme verformen zu müssen, die Sehne mit einer Auslösevorrichtung der Armbrust in Eingriff bringen kann. In dieser Position sind die Wurfarme und die Sehne nicht gespannt. Wenn hingegen die Wurfarme den zweiten Winkel zum Schaft einnehmen, befinden sich diese und die damit verbundene Sehne in einer schussbereiten, gespannten Position, in welcher die für die Beschleunigung des Geschosses erforderliche Energie in den Wurfarmen gespeichert ist. Durch Betätigung der Auslösevorrichtung, deren Funktion aus bekannten Armbrüsten bekannt ist, wird die Sehne freigegeben und das Geschoss in Schussrichtung beschleunigt. Die Antriebsvorrichtung führt somit die Dreh- bzw. Schwenk-Bewegung der Wurfarme von der entspannten Position, in welcher die Sehne mit der Auslösevorrichtung einfach und rasch in Eingriff gebracht wird, in die schussbereite, gespannte Position aus, d.h. die Antriebsvorrichtung bewirkt die Verformung der Wurfarme und damit die Energiespeicherung in den Wurfarmen. Die Spannvorrichtung kann als fixer Bestandteil einer Armbrust oder einer vergleichbaren Vorrichtung vorgesehen sein oder als Nachrüstvorrichtung für bestehende Armbrüste oder vergleichbare Vorrichtungen Verwendung finden. In letzterem Fall wird die Spannvorrichtung, d.h. das Verbindungselement mit den Befestigungsvorrichtungen und die zumindest eine Antriebsvorrichtung, mit der Armbrust, insbesondere mit dem Schaft und den Wurfarmen verbunden, nachdem zuvor die Verbindung der Wurfarme mit dem Schaft gelöst wurde. Auf Grund der drehbaren Wurfarme kann die Armbrust besonders platzsparend transportiert werden, insbesondere wenn die Wurfarme am Schaft anliegen.

Gemäß einer bevorzugten Ausführungsform der Erfindung sind die Befestigungsvorrichtungen drehbar oder schwenkbar mit dem Verbindungselement verbunden. Zweckmäßiger Weise sind dann die Wurfarme fest, d.h. nicht drehbar, mit den Befestigungsvorrichtungen verbunden. Für die drehbare Anordnung können die Befestigungsvorrichtungen jeweils einen davon abstehenden Vorsprung, wie einen Zapfen oder Stift aufweisen, welcher in jeweils eine im Verbindungselement entsprechend ausgebildete Öffnung drehbar eingreift. Konstruktionen zur Herstellung einer drehbaren bzw. schwenkbaren Verbindung zwischen zwei Körpern, welche im Rahmen der Erfindung das Verbindungselement und die Befestigungsvorrichtungen sind, sind dem Fachmann bekannt, weshalb auf eine detailliertere Beschreibung verzichtet werden kann.

Besonders günstig ist es, wenn die zumindest eine Antriebsvorrichtung an den drehbaren oder schwenkbaren Befestigungsvorrichtungen angeordnet ist. Somit wird eine direkte Verbindung der Antriebsvorrichtung mit den Wurfarmen vermieden und die Spannvorrichtung kann besonders kompakt und stabil ausgebildet sein. Die Antriebsvorrichtung dreht oder schwenkt somit die Befestigungsvorrichtungen, an welchen die Wurfarme befestigt, z.B. eingespannt sind.

Für einen von der Kraft eines Benutzers unabhängigen Spannvorgang der Armbrust kann vorgesehen sein, dass die Antriebsvorrichtung eine elektrisch betriebene, eine hydraulisch betriebene, eine pneumatisch betriebene oder eine durch eine Kombination davon betriebene Antriebsvorrichtung ist. Zum Beispiel ist die Antriebsvorrichtung ein Motor, insbesondere ein Elektromotor. Die Antriebsvorrichtung ist mit einer geeigneten Energiequelle, beispielsweise einer Batterie verbunden und wird für den Spannvorgang im Allgemeinen durch den Anwender betätigt, wodurch der Motor aktiviert oder beispielsweise ein Fluid unter Druck gesetzt wird.

Die für die Spannung der Armbrust nötige Kraft lässt sich besonders vorteilhaft auf die Befestigungsvorrichtungen bzw. auf die Wurfarme übertragen, wenn die Antriebsvorrichtung zumindest eine Hubvorrichtung mit einem hydraulisch, elektrisch oder pneumatisch verschiebbaren Hubkolben aufweist. Die Antriebsvorrichtung ist somit für eine Änderung ihrer Erstreckung zwischen dem Schaft und den Befestigungsvorrichtungen bzw. den Wurfarmen ausgebildet, wenn die Antriebsvorrichtung aktiviert wird. Hierfür ist eine Hubvorrichtung mit einem bei Betätigung ausfahrbaren bzw. verschiebbaren Hubkolben besonders geeignet. Da die Befestigungsvorrichtungen bzw. die Wurfarme schwenkbar mit dem Schaft verbunden sind, kann bereits eine geringfügige Längenänderung der Antriebsvorrichtung, insbesondere eine geringe Verschiebung des Hubkolbens, die zum Spannen der Armbrust vorgesehene Verdrehung bzw. Verschwenkung der Wurfarme von der ersten Position in die zweite Position ermöglichen. Im Falle einer einzigen Hubvorrichtung zur Betätigung beider Wurfarme können Verbindungsvorrichtungen, beispielsweise mit Stangen oder Zahnrädern, vorgesehen sein, um die Translationsbewegung des Hubkolbens möglichst gleichmäßig auf beide Wurfarme zu übertragen.

Besonders günstig ist es, wenn die Antriebsvorrichtung jeweils eine mit einem Wurfarm verbindbare hydraulisch, elektrisch oder pneumatisch betriebene Hubvorrichtung aufweist, deren Hubkolben mit einer gedachten Verlängerung des Schafts einen spitzen Winkel, vorzugsweise kleiner 60°, besonders bevorzugt kleiner 45° einschließt. Insbesondere kann der Winkel 20° bis 30° betragen. Durch das Vorsehen von jeweils einer Hubvorrichtung pro Wurfarm kann eine besonders einfache Konstruktion geschaffen werden. Um die Spannvorrichtung auch möglichst platzsparend konstruieren zu können, ist der Hubkolben oder eine andere in der Länge veränderbare Antriebsvorrichtung in dem oben genannten spitzen Winkel zum Schaft angeordnet. Der spitze Winkel ist hierbei zwischen dem Hubkolben, insbesondere der Richtung in welcher sich der Hubkolben zu den Wurfarmen verschiebt, und der Schussrichtung, in welcher der Schaft vom Schützen weg verläuft, definiert. In Folge des möglichst kleinen spitzen Winkels ist das Wurfarm-seitige Ende der Hubvorrichtung zudem nahe der Dreh-bzw. Schwenkachse der Befestigungsvorrichtung an der Befestigungsvorrichtung befestigt, sodass mit geringen Hubänderungen entsprechend große Winkeländerungen der Wurfarme erzielt werden können. Auf diese Weise kann die Armbrust besonders rasch gespannt werden, beispielsweise innerhalb einer Sekunde oder sogar darunter. Zudem können Hubvorrichtungen mit geringer Längenerstreckung versehen sein, wodurch die Spannvorrichtung noch kompakter und gewichtssparender hergestellt werden kann.

Gemäß einem weiteren Merkmal ist vorgesehen, dass die Antriebsvorrichtung dazu ausgebildet ist, nach der Schussabgabe die Wurfarme von der zweiten Position in Richtung zur ersten Position, vorzugsweise in die erste Position, zu überführen. Die Rückführung der Wurfarme in Richtung zur entspannten, ersten Position mittels der Antriebsvorrichtung erleichtert es dem Schützen, die Sehne nach einer Schussabgabe erneut mit der Auslösevorrichtung in Eingriff zu bringen und kann die hierfür erforderliche Zeit verkürzen. Vorzugsweise erfolgt die Rückführung innerhalb einer Sekunde, insbesondere in weniger als 100ms. Zudem erfolgt dieser Vorgang ohne Kraftaufwand durch den Schützen. Beispielsweise kann die Rückführung durch den Schützen manuell ausgelöst werden. Hierfür kann ein Betätigungselement für eine Druckentlastung einer hydraulisch, elektrisch oder pneumatisch betriebenen Hubvorrichtung vorgesehen sein.

Die Antriebsvorrichtung kann deaktivierbar ausgebildet sein und zur Deaktivierung eine durch die Wurfarme oder die Sehne am Ende der Schussabgabe betätigbare Deaktivierungseinrichtung aufweisen, um die gespannten Wurfarme selbsttätig in Richtung zur ersten Position, vorzugsweise in die erste Position, zu drehen oder zu schwenken. Durch die Deaktivierung der Antriebsvorrichtung wird die von der Antriebsvorrichtung auf die Wurfarme bzw. die Befestigungsvorrichtungen zum Spannen der Armbrust ausgeübte Kraft reduziert bzw. vollständig eliminiert. Dieser Vorgang erfolgt selbstverständlich erst nachdem das Geschoss abgefeuert wurde und wird durch die Wurfarme oder die Sehne ausgelöst. Dabei kann die Position der Wurfarme oder der Sehne zur Betätigung der Deaktivierungseinrichtung benutzt werden. Unmittelbar nach der Deaktivierung der Antriebsvorrichtung können die Wurfarme auf Grund der über die Sehne noch aufrecht erhaltenen Spannung selbsttätig, ohne manuellen Eingriff des Schützen, in Richtung des Schafts verschwenken. Auf diese Weise erfolgt die Rückführung der Wurfarme in besonders kurzer Zeit.

Die Antriebsvorrichtung kann vorteilhafter Weise automatisch deaktiviert werden, indem die Deaktivierungseinrichtung ein Betätigungselement für eine Druckentlastung der hydraulisch, elektrisch oder pneumatisch betriebenen Hubvorrichtung aufweist. Vorzugsweise wird das Betätigungselement durch Auftreffen der Sehne oder zumindest eines der Wurfarme am Betätigungselement, am Ende der Schussabgabe, d.h. wenn sich die Sehne oder die Wurfarme in einer möglichst weit vom Schützen entfernten Position befinden, betätigt. Das Betätigungselement kann ein elektrischer Taster sein, nach dessen Betätigung der von einer elektrischen Hubvorrichtung ausgeübte Druck, bzw. die entsprechende Kraft auf die Wurfarme, eliminiert wird. Im Falle einer hydraulisch oder pneumatisch betriebenen Hubvorrichtung ist das Betätigungselement vorzugsweise ein Ventil, welches durch den Kontakt mit der Sehne oder den Wurfarmen geöffnet wird.

Die selbsttätige Rückführung der Wurfarme nach einer Schussabgabe in eine entspannte Position kann dadurch erfolgen oder unterstützt werden, dass die Antriebsvorrichtung zumindest eine Rückstellfeder zur selbsttätigen Rückführung der Wurfarme in Richtung zur ersten Position, vorzugsweise in die erste Position, aufweist. Auf diese Wiese bewirkt die Antriebsvorrichtung sowohl die Spannung als auch die Entspannung der Armbrust. Als Rückstellfeder kann eine Schraubenfeder dienen, welche beispielsweise in der Hubvorrichtung aufgenommen ist.

Um den Spannvorgang möglichst geräuscharm ausführen zu können ist es günstig, wenn die Antriebsvorrichtung mit einer Geräuschdämmung ausgestattet ist. Dies ist insbesondere dann von Vorteil, wenn die Armbrust für Jagdzwecke benutzt wird. Beispielsweise kann die Antriebsvorrichtung zumindest teilweise von geräuschdämmendem Material umgeben sein.

Um eine unbeabsichtigte, vorzeitige Schussabgabe und damit verbundene allfällige Verletzungen von Personen oder Tieren zu vermeiden, kann die Antriebsvorrichtung mit einem Sicherungselement und dieses mit einer Sicherungseinrichtung verbunden sein, welche Sicherungseinrichtung ausgebildet ist, sowohl die Sehne in einer mit dem Schaft verbundenen Auslösevorrichtung mechanisch zu fixieren oder freizugeben als auch die Antriebsvorrichtung zu aktivieren oder zu deaktivieren, wobei die Sicherungseinrichtung in einer Deaktivierungsstellung des Sicherungselements die Antriebsvorrichtung deaktiviert, in einer Sicherungsstellung des Sicherungselements die Antriebsvorrichtung aktiviert und die Sehne fixiert und in einer Freigabestellung des Sicherungselements die Antriebsvorrichtung aktiviert und die Sehne für eine Schussabgabe freigibt. Das Sicherungselement kann beispielsweise ein Schalter mit drei Positionen sein, welcher durch den Schützen betätigt wird. Hierbei wird der Schalter von der Deaktivierungsstellung in die Sicherungsstellung und von dieser in die Freigabestellung geschaltet. Auf diese Weise wird verhindert, dass das Geschoss noch vor Einstellen der Freigabestellung abgefeuert wird. Das Sicherungselement ist mit der Sicherungseinrichtung verbunden, welche einerseits die Sehne in der Auslösevorrichtung mechanisch fixiert oder hiervon zur Schussabgabe freigibt und andererseits die Antriebsvorrichtung aktiviert oder deaktiviert. Die Deaktivierung kann mittels Unterbrechung der Stromversorgung oder der Druckverbindung zu den elektrischen, pneumatischen oder hydraulischen Komponenten der Antriebsvorrichtung erfolgen. In der Deaktivierungsstellung des Sicherungselements, in welcher die Antriebsvorrichtung deaktiviert ist, kann die entspannte Sehne mit der Auslösevorrichtung in Eingriff gebracht und ein Geschoss in die Armbrust eingelegt werden. In der Sicherungsstellung des Sicherungselements wird die Sehne in der Auslösevorrichtung fixiert und die Antriebsvorrichtung aktiviert, d.h. die Armbrust wird gespannt. In der Freigabestellung des Sicherungselements bleibt die Antriebsvorrichtung aktiviert und die Sehne wird für eine Schussabgabe von der Auslösevorrichtung freigegeben.

Damit die Antriebsvorrichtung mit Energie versorgt werden kann und der Schütze die Armbrust auch bequem halten kann, ist es günstig, wenn die Antriebsvorrichtung zur Energieversorgung einen integrierten oder austauschbaren Druckluftbehälter oder Speicher für elektrische Energie als Schulterstütze aufweist. Im Falle eines Speichers für elektrische Energie ist insbesondere zumindest eine Batterie oder zumindest ein Akkumulator vorgesehen. Der Druckluftbehälter oder der Speicher für elektrische Energie können dauerhaft mit der Armbrust verbunden sein und Anschlüsse zur Wiederaufladung mit elektrischer Energie oder Druckluft, beispielsweise ein Ventil, aufweisen. Alternativ kann der Druckluftbehälter oder der Speicher für elektrische Energie von der Armbrust abnehmbar ausgebildet sein, wobei dann eine Steckverbindung oder eine Schraubverbindung zur lösbaren Befestigung des Energiespeichers an der Armbrust zweckmäßig ist. Besonders günstig ist es, wenn der Energiespeicher derart positioniert ist, dass er, ähnlich einem Gewehrkolben, als Schulterstütze für den Schützen dient.

Die erfindungsgemäße Aufgabe wird auch durch eine oben erwähnte Armbrust gelöst, bei der am Schaft eine oben beschriebene Spannvorrichtung angeordnet ist. Die Armbrust weist in an sich bekannter Weise einen sich in Schussrichtung erstreckenden Schaft unter anderem zur Aufnahme eines Geschosses, beispielsweise eines Pfeiles oder einer Rundkugel, beispielsweise aus Stahl, auf. Zudem weist die Armbrust zwei mit dem Schaft drehbar oder schwenkbar verbundene Wurfarme auf, an welchen eine zum Eingriff in das Geschoss vorgesehene Sehne befestigt ist. Erfindungsgemäß ist die Armbrust mit der Spannvorrichtung verbunden, wobei die Verbindung fix oder lösbar, zur möglichen Lösung der Spannvorrichtung vom Schaft der Armbrust, ausgeführt sein kann. Im Falle einer lösbaren Verbindung kann die Spannvorrichtung als Nachrüstsatz auf einer bestehenden Armbrust montiert werden.

Um einem Schützen das Nachladen der Armbrust mit Geschossen zu erleichtern, kann es vorteilhaft sein, wenn am Schaft ein Magazin für Geschosse, insbesondere Pfeile, angeordnet ist.

Die Erfindung wird im Folgenden anhand von bevorzugten, nicht einschränkenden Ausführungsbeispielen unter Bezugnahme auf die Zeichnungen noch weiter erläutert. Es zeigen:
Fig. 1 eine gespannte Armbrust mit einer Spannvorrichtung gemäß der Erfindung;
Fig. 2 eine Detailansicht der Spannvorrichtung der Armbrust gemäß Fig. 1;
Fig. 2A die Detailansicht aus Fig. 2, lediglich zum Zweck des Verständnisses mit einem gespannten und einem entspannten Wurfarm;
Fig. 3 die Armbrust gemäß Fig. 1 unmittelbar nach einer Schussabgabe;
Fig. 4 die Armbrust gemäß Fig. 1 nach einer Schussabgabe mit bereits entspannten Wurfarmen;
Fig. 5 die Armbrust gemäß Fig. 1 nach einer Schussabgabe mit entspannten Wurfarmen und einer mit einer Auslösevorrichtung verbundenen Sehne;
Fig. 6 die Armbrust gemäß Fig. 1 in einem gespannten Zustand vor einer Schussabgabe;
Fig. 7 eine perspektivische Ansicht einer Armbrust gemäß der Erfindung;
Fig. 8A bis 8C ein Sicherungselement für eine Antriebsvorrichtung für eine Armbrust in drei verschiedenen Stellungen; und
Fig. 9 eine schematische Darstellung einer Spannvorrichtung für eine Armbrust gemäß der Erfindung.

Fig. 1 zeigt eine Armbrust 2 in gespanntem Zustand, mit einem Schaft 3 und damit verbundenen Wurfarmen 4, und mit einer erfindungsgemäßen Spannvorrichtung 1. Die Spannvorrichtung 1 kann als Nachrüstvorrichtung für Armbrüste 2 oder vergleichbare Vorrichtungen, wie z.B. Harpunen, Leinenwurfgeräten, Spielzeug-Armbrüsten, Pistolen-Armbrüsten, Speerschleudern (Ballisten), ausgebildet sein oder in Armbrüsten 2 oder vergleichbaren Vorrichtungen integriert sein. Die Spannvorrichtung 1 weist ein Verbindungselement 5 auf, welches zur stabilen, gegebenenfalls lösbaren Verbindung, beispielsweise zur Verschraubung, mit dem Schaft 3 der Armbrust 2 ausgebildet ist. Am Verbindungselement 5 sind zwei Befestigungsvorrichtungen 6 angeordnet, je eine Befestigungsvorrichtung 6 pro Wurfarm 4, mit welchen die Wurfarme 4 drehbar bzw. schwenkbar an der Armbrust 2 befestigt werden. In den gezeigten Ausführungsbeispielen sind die Befestigungsvorrichtungen 6 mittels Stiften B1, um jeweils eine Drehachse A1 (siehe Fig. 2A) drehbar oder schwenkbar mit dem Verbindungselement 5 verbunden. Die Wurfarme 4 sind mit den Befestigungsvorrichtungen 6 fest verbunden, beispielsweise verschraubt oder geklemmt. Weiters ist das Verbindungselement 5 mit zwei Antriebsvorrichtungen 7 verbunden, welche beispielsweise mittels Stiften B2 ebenfalls drehbar um eine Drehachse A2 an den drehbaren oder schwenkbaren Befestigungsvorrichtungen 6 befestigt sind. Die Antriebsvorrichtungen 7 verdrehen oder verschwenken die Wurfarme 4 von einer ersten Position P1, in welcher die Wurfarme 4 mit dem Schaft 3 einen ersten Winkel α1 einschließen, in eine zweite Position P2, in welcher die Wurfarme 4 mit dem Schaft 3 einen zweiten Winkel α2 einschließen.

Die Positionen P1 und P2 sowie der erste Winkel α1 und der zweite Winkel α2 sind insbesondere in den Detailansichten in den Fig. 2 und 2A ersichtlich, welche das Detail D aus Fig. 1 vergrößert zeigen. Die erste Position P1 entspricht einer entspannten Position der Wurfarme 4, in welcher die mit den Wurfarmen 4 verbundene Sehne 8 rasch und ohne nennenswerten Kraftaufwand durch einen Schützen in einer am Schaft 3 angeordneten Auslösevorrichtung 19 fixiert werden kann. Demgegenüber entspricht die zweite Position P2 einer gespannten Position der Wurfarme 4, wobei auch die Sehne 8 gespannt ist. Dementsprechend ist der zweite Winkel α2 größer als der erste Winkel α1. In Fig. 2 ist eine entspannte Position P1 des linken Wurfarms 4 zum besseren Verständnis strichliert dargestellt. Fig. 2A zeigt ebenfalls nur zum Zweck des Verständnisses einen linken Wurfarm 4 in der ersten Position P1 und einen rechten Wurfarm 4 in der zweiten Position P2. Tatsächlich ist die Spannvorrichtung 1 ausgebildet, beide Wurfarme 4 symmetrisch zum Schaft 3 zu verschwenken.

In den Fig. 1, 2 und 2A weist jede der Antriebsvorrichtungen 7 eine Hubvorrichtung 9 mit einem hydraulisch, elektrisch oder pneumatisch verschiebbaren Hubkolben 10 auf. Der Hubkolben 10 ist aus der Hubvorrichtung 9 ausfahrbar, wie im rechten Teil der Fig.2A dargestellt und in die Hubvorrichtung 9 einfahrbar, wie im linken Teil der Fig. 2A dargestellt. Insbesondere ist jede Hubvorrichtung 9 bzw. jeder Hubkolben 10 in einem spitzen Winkel β zu einer gedachten Verlängerung V des Schafts 3 angeordnet, sodass die Stifte B2 bzw. deren Drehachsen A2 besonders nahe zu den Stiften B1 bzw. deren Drehachsen A1 an den Befestigungsvorrichtungen 6 angeordnet sind. Auf diese Weise kann eine geringe Hubänderung, welche als Differenz zwischen dem Hub H1 des eingefahrenen Hubkolbens 10 und dem Hub H2 des ausgefahrenen Hubkolbens 10 definiert ist, eine große Differenz zwischen dem Winkel α1 und dem Winkel α2 bewirken. Somit kann die Armbrust 2 besonders rasch gespannt werden. Der spitze Winkel β ist vorzugsweise kleiner 60°, besonders kleiner 45°. Der Abstand X zwischen den Stiften B1 und B2 bzw. zwischen den Drehachsen A1 und A2 kann kleiner als die Hubänderung (H2-H1) sein.

Die Fig. 3 bis 6 zeigen vier verschiedene Zustände der Armbrust 2. In Fig. 3 ist die Armbrust 2 unmittelbar nach einer Schussabgabe dargestellt, wobei die Wurfarme 4 und die Sehne 8 noch gespannt sind, d.h. die Wurfarme 4 befinden sich noch in der zweiten gespannten Position P2. Fig. 4 zeigt die Armbrust 2 nach einer Schussabgabe mit bereits zum Teil verschwenkten Wurfarmen 4, sodass diese und die Sehne 8 entspannt sind. In Fig. 5 ist die Armbrust 2 nach einer Schussabgabe mit entspannten Wurfarmen 4 und einer entspannten Sehne 8 dargestellt, wobei die Sehne 8 bereits in Eingriff mit einer Auslösevorrichtung 19 steht, welche in an sich bekannter Weise ausgebildet ist, um die Sehne 8 mechanisch zu fixieren oder freizugeben. In diesem Zustand sind die Wurfarme 4 in die erste Position P1 verschwenkt. Fig. 6 zeigt schließlich die Armbrust 2 in einem gespannten Zustand vor einer Schussabgabe, d.h. die Sehne 8 ist noch durch die Auslösevorrichtung 19 fixiert und die Wurfarme 4 sind wieder in die zweite Position P2 verschwenkt.

Fig. 7 zeigt eine Armbrust 2 in einer perspektivischen Ansicht mit einer Deaktivierungseinrichtung 11, zur Deaktivierung der Antriebsvorrichtung 7, um damit die von der Antriebsvorrichtung 7 auf die Wurfarme 4 ausgeübte Kraft aufzuheben und die vorübergehend noch gespannten Wurfarme 4 selbsttätig in Richtung zur ersten Position P1 bzw. in die erste Position P1 zu drehen. Die Deaktivierungseinrichtung 11 wird entweder am Ende der Schussabgabe durch die Wurfarme 4 oder die Sehne 8 ausgelöst, oder mittels eines manuellen Betätigungselements 11a durch den Schützen ausgelöst. Die Deaktivierungseinrichtung 11 weist beispielsweise ein Betätigungselement 12 für eine Druckentlastung der hydraulisch, elektrisch oder pneumatisch betriebenen Hubvorrichtung 9 auf, auf welches die Sehne 8 am Ende der Schussabgabe aufschlägt. Das Betätigungselement 12 kann durch ein Ventil gebildet sein, mit welchem Druck aus einer pneumatisch betriebenen Hubvorrichtung 9 abgelassen werden kann. In Fig. 7 ist auch ein integrierter oder austauschbarer Druckluftbehälter 16 oder Speicher für elektrische Energie 17 zur Energieversorgung der Antriebsvorrichtung 7 in Form einer Schulterstütze 18 sowie eine Geräuschdämmung 14 an der Antriebsvorrichtung 7 dargestellt. Zudem zeigt Fig. 7 ein Sicherungselement 15, welches über eine Sicherungseinrichtung 15b mit der Antriebsvorrichtung 7 verbunden ist. Die Sicherungseinrichtung 15b ist ausgebildet, die Sehne 8 in der Auslösevorrichtung 19 mechanisch zu fixieren oder freizugeben und die Antriebsvorrichtung 7 zu aktivieren oder zu deaktivieren. Am Schaft 3 ist ein Magazin 22 für Geschosse G, insbesondere Pfeile G1 oder Rundkugeln R angeordnet.

Die Fig. 8A bis 8C zeigen das Sicherungselement 15 in drei verschiedenen Stellungen, wobei in der in Fig. 8A dargestellten Deaktivierungsstellung S1 des Sicherungselements 15 die Antriebsvorrichtung 7 durch die Sicherungseinrichtung 15b deaktiviert ist, in der in Fig. 8B dargestellten Sicherungsstellung S2 des Sicherungselements 15 durch die Sicherungseinrichtung 15b die Antriebsvorrichtung 7 aktiviert und die Sehne 8 in der Auslösevorrichtung 19 fixiert ist, und in der in Fig. 8C dargestellten Freigabestellung S3 des Sicherungselements 15 durch die Sicherungseinrichtung 15b die Antriebsvorrichtung 7 immer noch aktiviert und die Sehne 8 für eine Schussabgabe von der Auslösevorrichtung 19 freigegeben ist.

Fig. 9 zeigt ein schematisches Schnittbild einer Spannvorrichtung 1 für eine Armbrust 2, mit einer Rückstellfeder 13 als Teil der Antriebsvorrichtung 7 zur selbsttätigen Rückführung des Hubkolbens 10 bzw. der über die Befestigungsvorrichtung 6 montierten Wurfarme 4 (nicht dargestellt) in Richtung zur ersten Position P1 bzw. in die erste Position P1. Zudem sind mit der Antriebsvorrichtung 7, insbesondere mit der Hubvorrichtung 9, verbundene Fluidkanäle 20 zur Zufuhr und Abfuhr von Druckluft oder einer Hydraulikflüssigkeit vorgesehen. Weiters ist ein Druckluftbehälter 16 und ein Wechselventil 21, welches als Ablassventil und Zulaufventil wirkt, vorgesehen. Über die Deaktivierungseinrichtung 11 kann die Antriebsvorrichtung 7 am Ende der Schussabgabe deaktiviert werden. Wie schematisch dargestellt, kann eine Geräuschdämmung 14 vorgesehen sein. Im Fall einer elektrisch betriebenen Antriebsvorrichtung 7 kann statt dem Druckluftbehälter 16 ein Speicher für elektrische Energie 17, insbesondere eine Batterie, vorgesehen sein (nicht dargestellt).

## Patentansprüche

1. Spannvorrichtung (1) für eine Armbrust (2) oder dergleichen, wie z.B. eine Harpune, ein Leinenwurfgerät, eine Spielzeug-Armbrust, eine Pistolen-Armbrust, eine Speerschleuder oder Balliste, mit einem Schaft (3) und damit verbundenen Wurfarmen (4), wobei ein Verbindungselement (5) vorgesehen ist, welches zur Verbindung mit dem Schaft (3) der Armbrust (2) ausgebildet ist und Befestigungsvorrichtungen (6) zur drehbaren oder schwenkbaren Befestigung der Wurfarme (4) aufweist, **dadurch gekennzeichnet, dass** das Verbindungselement (5) mit zumindest einer mit den Wurfarmen (4) verbindbaren Antriebsvorrichtung (7) verbunden ist, mit welcher die Wurfarme (4) von einer ersten Position (P1), in welcher die Wurfarme (4) mit dem Schaft (3) einen ersten Winkel (α1) einschließen, in eine zweite Position (P2), in welcher die Wurfarme (4) mit dem Schaft (3) einen zweiten Winkel (α2) einschließen, drehbar oder schwenkbar überführbar sind, wobei der zweite Winkel (α2) größer als der erste Winkel (α1) ist, um die Wurfarme (4) und eine damit verbundene Sehne (8) von einer entspannten Position (P1) in eine schussbereite, gespannte Position (P2) zu überführen.

2. Spannvorrichtung (1) nach Anspruch 1, **dadurch gekennzeichnet, dass** die Befestigungsvorrichtungen (6) drehbar oder schwenkbar mit dem Verbindungselement (5) verbunden sind.

3. Spannvorrichtung (1) nach Anspruch 2, **dadurch gekennzeichnet, dass** die zumindest eine Antriebsvorrichtung (7) an den drehbaren oder schwenkbaren Befestigungsvorrichtungen (6) angeordnet ist.

4. Spannvorrichtung (1) nach einem der Ansprüche 1 bis 3, **dadurch gekennzeichnet, dass** die Antriebsvorrichtung (7) eine elektrisch betriebene, eine hydraulisch betriebene, eine pneumatisch betriebene oder eine durch eine Kombination davon betriebene Antriebsvorrichtung (7) ist.

5. Spannvorrichtung (1) nach einem der Ansprüche 1 bis 4, **dadurch gekennzeichnet, dass** die Antriebsvorrichtung (7) zumindest eine Hubvorrichtung (9) mit einem hydraulisch, elektrisch oder pneumatisch verschiebbaren Hubkolben (10) aufweist.

6. Spannvorrichtung (1) nach Anspruch 5, **dadurch gekennzeichnet, dass** die Antriebsvorrichtung (7) jeweils eine mit einem Wurfarm (4) verbindbare hydraulisch, elektrisch oder pneumatisch betriebene Hubvorrichtung (9) aufweist, deren Hubkolben (10) mit einer gedachten Verlängerung (V) des Schafts (3) einen spitzen Winkel (β), vorzugsweise kleiner 60°, besonders bevorzugt kleiner 45° einschließt.

7. Spannvorrichtung (1) nach einem der Ansprüche 1 bis 6, **dadurch gekennzeichnet, dass** die Antriebsvorrichtung (7) dazu ausgebildet ist, nach der Schussabgabe die Wurfarme (4) von der zweiten Position (P2) in Richtung zur ersten Position (P1), vorzugsweise in die erste Position (P1), zu überführen.

8. Spannvorrichtung (1) nach Anspruch 7, **dadurch gekennzeichnet, dass** die Antriebsvorrichtung (7) deaktivierbar ausgebildet ist und zur Deaktivierung eine durch die Wurfarme (4) oder die Sehne (8) am Ende der Schussabgabe betätigbare Deaktivierungseinrichtung (11) aufweist, um die gespannten Wurfarme (4) selbsttätig in Richtung zur ersten Position (P1), vorzugsweise in die erste Position (P1), zu drehen oder zu schwenken.

9. Spannvorrichtung (1) nach Anspruch 8, **dadurch gekennzeichnet, dass** die Deaktivierungseinrichtung (11) ein Betätigungselement (12) für eine Druckentlastung der hydraulisch, elektrisch oder pneumatisch betriebenen Hubvorrichtung (9) aufweist.

10. Spannvorrichtung (1) nach einem der Ansprüche 7 bis 9, **dadurch gekennzeichnet, dass** die Antriebsvorrichtung (7) zumindest eine Rückstellfeder (13) zur selbsttätigen Rückführung der Wurfarme (4) in Richtung zur ersten Position (P1), vorzugsweise in die erste Position (P1), aufweist.

11. Spannvorrichtung (1) nach einem der Ansprüche 1 bis 10, **dadurch gekennzeichnet, dass** die Antriebsvorrichtung (7) mit einer Geräuschdämmung (14) ausgestattet ist.

12. Spannvorrichtung (1) nach einem der Ansprüche 1 bis 11, **dadurch gekennzeichnet, dass** die Antriebsvorrichtung (7) mit einem Sicherungselement (15) und dieses mit einer Sicherungseinrichtung (15b) verbunden ist, welche Sicherungseinrichtung (15b) ausgebildet ist, sowohl die Sehne (8) in einer mit dem Schaft (3) verbundenen Auslösevorrichtung (19) mechanisch zu fixieren oder freizugeben als auch die Antriebsvorrichtung (7) zu aktivieren oder zu deaktivieren, wobei die Sicherungseinrichtung (15b) in einer Deaktivierungsstellung (S1) des Sicherungselements (15) die Antriebsvorrichtung (7) deaktiviert, in einer Sicherungsstellung (S2) des Sicherungselements (15) die Antriebsvorrichtung (7) aktiviert und die Sehne (8) fixiert und in einer Freigabestellung (S3) des Sicherungselements (15) die Antriebsvorrichtung (7) aktiviert und die Sehne (8) für eine Schussabgabe freigibt.

13. Spannvorrichtung (1) nach einem der Ansprüche 4 bis 6, **dadurch gekennzeichnet, dass** die Antriebsvorrichtung (7) zur Energieversorgung einen integrierten oder austauschbaren Druckluftbehälter (16) oder Speicher für elektrische Energie (17) als Schulterstütze (18) aufweist.

14. Armbrust (2) mit einem sich in Schussrichtung erstreckenden Schaft (3) zur Aufnahme eines Geschosses (G), insbesondere eines Pfeiles (G1) oder einer Rundkugel (R), und mit zwei mit dem Schaft (3) drehbar oder schwenkbar verbundenen Wurfarmen (4), an welchen eine zum Eingriff in das Geschoss (G) vorgesehene Sehne (8) befestigt ist, **dadurch gekennzeichnet, dass** am Schaft (3) eine Spannvorrichtung (1) nach einem der Ansprüche 1 bis 13 angeordnet ist.

15. Armbrust (2) nach Anspruch 14, **dadurch gekennzeichnet, dass** am Schaft (3) ein Magazin (22) für Geschosse (G) angeordnet ist.

## Claims

1. A tensioning device (1) for a crossbow (2) or the like, such as e.g. a harpoon, a line throwing device, a toy crossbow, a pistol crossbow, a spear thrower or ballista, with a shaft (3) and limbs (4) connected thereto, wherein a connection element (5) is provided which is designed for connection to the shaft (3) of the crossbow (2) and which comprises securing devices (6) for rotatably or pivotally connecting the limbs (4), **characterised in that** the connection element (5) is connected to at least one drive device (7), which can be connected to the limbs (4) and by means of which drive device (7) the limbs (4) can be rotatably or pivotally moved from a first position (P1), in which the limbs (4) form a first angle (α1) together with the shaft (3), into a second position (P2), in which the limbs (4) form a second angle (α2) together with the shaft (3), wherein the second angle (α2) is larger than the first angle (α1) in order to move the limbs (4) and a bowstring (8) connected thereto from a non-tensioned position (P1) into a shoot-ready tensioned position (P2).

2. The tensioning device (1) according to claim 1, **characterised in that** the securing devices (6) are rotatably or pivotally connected to the connection element (5).

3. The tensioning device (1) according to claim 2, **characterised in that** the at least one drive device (7) is arranged on the rotatable or pivotal securing devices (6).

4. The tensioning device (1) according to one of claims 1 to 3, **characterised in that** the drive device (7) is an electrically driven, hydraulic driven, pneumatically driven drive device 7 or a drive device (7) driven by a combination of these.

5. The tensioning device (1) according to one of claims 1 to 4, **characterised in that** the drive device (7) comprises at least one lifting device (9) with a hydraulically, electrically or pneumatically displaceable reciprocating piston (10).

6. The tensioning device (1) according to claim 5, **characterised in that** the drive device (7) respectively comprises a hydraulically, electrically or pneumatically driven lifting device (9) which can be connected to a limb (4), the reciprocating piston (10) of which lifting device (9) forms an acute angle (β) preferably smaller than 60°, in particular preferably smaller than 45°, with an imagined extension (V) of the shaft (3).

7. The tensioning device (1) according to one of claims 1 to 6, **characterised in that** the drive device (7) is designed to move the limbs (4), following firing a shot, from the second position (P2) in direction of the first positon (P1), preferably into the first position (P1).

8. The tensioning device (1) according to claim 7, **characterised in that** the drive device (7) is designed to be deactivatable and for deactivation comprises a deactivation device (11), which can be actuated by the limbs (4) or the bowstring (8) at the end of firing a shot, in order to rotate or pivot the tensioned limbs (4) automatically in direction of the first position (P1), preferably into the first position (P1).

9. The tensioning device (1) according to claim 8, **characterised in that** the deactivation device (11) comprises an actuating element (12) for relieving pressure on the hydraulically, electrically or pneumatically driven lifting device (9).

10. The tensioning device (1) according to one of claims 7 to 9, **characterised in that** the drive device (7) comprises at least one return spring (13) for an automatic return of the limbs (4) in direction of the first position (P1), preferably into the first position (P1).

11. The tensioning device (1) according to one of claims 1 to 10, **characterised in that** the drive device (7) is fitted with a sound absorber (14).

12. The tensioning device (1) according to one of claims 1 to 11, **characterised in that** the drive device (7) is connected to a safety element (15) and this is connected to a safety device (15b), which safety device (15b) is designed both to mechanically fix or to release the bowstring (8) in / from a triggering device (19) connected to the shaft (3) as well as to activate or deactivate the drive device (7), wherein the safety device (15b), in a deactivation position (S1) of the safety element (15), deactivates the drive device (7), in a safety position (S2) of the safety element (15) activates the drive device (7) and fixes the bowstring (8), and in a release position (S3) of the safety element (15), activates the drive device (7) and releases the bowstring (8) for firing a shot.

13. The tensioning device (1) according to one of claims 4 to 6, **characterised in that** for energy supply the drive device (7) comprises an integrated or replaceable compressed-air container (16) or store for electrical energy (17) as a shoulder support (18).

14. A crossbow (2) with a shaft (3) extending in shooting direction for receiving a projectile (G), in particular an arrow (G1) or a roundball (R), and with two limbs (4) rotatably or pivotally connected to the shaft (3), to which limbs (4) a bowstring (8) provided for engaging in the projectile (G) is attached, **characterised in that** a tensioning device (1) according to one of claims 1 to 13 is arranged on the shaft (3).

15. The crossbow (2) according to claim 14, **characterised in that** a magazine (22) for projectiles (G) is arranged on the shaft (3).

## Revendications

1. Dispositif de tension (1) pour une arbalète (2) ou autre, par exemple un harpon, un appareil lance-amarres, une arbalète jouet, une arbalète pistolet, un propulseur de javelot ou une baliste, avec une tige (3) et des bras lanceurs (4) reliés à celle-ci, un élément de liaison (5) étant prévu, qui est conçu pour être relié avec la tige (3) de l'arbalète (2) et qui comprend des dispositifs de fixation (6) pour la fixation rotative ou pivotante des bras lanceurs (4), **caractérisé en ce que** l'élément de liaison (5) est relié avec au moins un dispositif d'entraînement (7) pouvant être relié avec les bras lanceurs (4), avec lequel les bras lanceurs (4) peuvent être déplacés, de manière rotative ou pivotante, d'une première position (P1), dans laquelle les bras lanceurs (4) forment avec la tige (3) un premier angle (α1), vers une deuxième position (P2), dans laquelle les bras lanceurs (4) forment avec la tige (3), un deuxième angle (α2), le deuxième angle (α2) étant supérieur au premier angle (α1), afin de déplacer les bras lanceurs (4) et une corde (8) reliée à ceux-ci d'une position détendue (P1) vers une position tendue (P2) prête au tir.

2. Dispositif de tension (1) selon la revendication 1, **caractérisé en ce que** les dispositifs de fixation (6) sont reliés de manière rotative ou pivotante avec l'élément de liaison (5).

3. Dispositif de tension (1) selon la revendication 2, **caractérisé en ce que** l'au moins un dispositif d'entraînement (7) est disposé sur les dispositifs de fixation (6) rotatifs ou pivotants.

4. Dispositif de tension (1) selon l'une des revendications 1 à 3, **caractérisé en ce que** le dispositif d'entraînement (7) est un dispositif d'entraînement (7) électrique, hydraulique, pneumatique ou une combinaison de ceux-ci.

5. Dispositif de tension (1) selon l'une des revendications 1 à 4, **caractérisé en ce que** le dispositif d'entraînement (7) comprend au moins un dispositif de levage (9) avec un piston de levage (10) pouvant être déplacé de manière hydraulique, électrique ou pneumatique.

6. Dispositif de tension (1) selon la revendication 5, **caractérisé en ce que** le dispositif d'entraînement (7) comprend un dispositif de levage (9) hydraulique, électrique ou pneumatique pouvant être relié avec un bras lanceur (4), dont le piston de levage (10) forme, avec un prolongement imaginaire (V) de la tige (3), un angle aigu (β), de préférence inférieur à 60°, plus particulièrement de préférence inférieur à 45°.

7. Dispositif de tension (1) selon l'une des revendications 1 à 6, **caractérisé en ce que** le dispositif d'entraînement (7) est conçu pour déplacer, après le tir, les bras lanceurs (4) de la deuxième position (P2) en direction de la première position (P1), de préférence dans la première position (P1).

8. Dispositif de tension (1) selon la revendication 7, **caractérisé en ce que** le dispositif d'entraînement (7) est conçu de façon à pouvoir être désactivé et comprend, pour la désactivation, un dispositif de désactivation (11) pouvant être actionné par les bras lanceurs (4) ou la corde (8) à la fin du tir, afin de faire tourner ou de faire pivoter les bras lanceurs (4) tendus automatiquement en direction de la première position (P1), de préférence dans la première position (P1).

9. Dispositif de tension (1) selon la revendication 8, **caractérisé en ce que** le dispositif de désactivation (11) comprend un élément d'actionnement (12) pour une décharge de pression du dispositif de levage (9) hydraulique, électrique ou pneumatique.

10. Dispositif de tension (1) selon l'une des revendications 7 à 9, **caractérisé en ce que** le dispositif d'entraînement (7) comprend au moins un ressort de rappel (13) pour le retour automatique des bras lanceurs (4) en direction de la première position (P1), de préférence dans la première position (P1).

11. Dispositif de tension (1) selon l'une des revendications 1 à 10, **caractérisé en ce que** le dispositif d'entraînement (7) est muni d'une insonorisation (14).

12. Dispositif de tension (1) selon l'une des revendications 1 à 11, **caractérisé en ce que** le dispositif d'entraînement (7) est relié avec un élément de sécurisation (15) et celui-ci est relié avec un dispositif de sécurisation (15b), ce dispositif de sécurisation (15b) étant conçu aussi bien pour fixer mécaniquement ou libérer la corde (8) dans un dispositif de déclenchement (19) relié avec la tige (3) que pour activer ou désactiver le dispositif d'entraînement (7), moyennant quoi, dans une position de désactivation (S1) de l'élément de sécurisation (15), le dispositif de sécurisation (15b) désactive le dispositif d'entraînement (7) et, dans une position de sécurisation (S2) de l'élément de sécurisation (15), active le dispositif d'entraînement (7) et fixe la corde (8) et, dans une position de libération (S3) de l'élément de sécurisation (15), active le dispositif d'entraînement (7) et libère la corde (8) pour la réalisation d'un tir.

13. Dispositif de tension (1) selon l'une des revendications 4 à 6, **caractérisé en ce que** le dispositif d'entraînement (7) comprend, pour l'alimentation en énergie, un récipient d'air comprimé (16) intégré ou interchangeable ou un accumulateur d'énergie électrique (17) intégré ou interchangeable en tant que support d'épaule (18).

14. Arbalète (2) avec une tige (3) s'étendant dans la direction de tir, pour le logement d'un projectile (G), plus particulièrement d'une flèche (G1) ou d'une balle ronde (R) et avec deux bras lanceurs (4) reliés de manière rotative ou pivotante avec la tige (3), auxquels est fixée une corde (8) prévue pour s'emboîter dans le projectile (G), **caractérisée en ce que**, sur la tige (3) est disposé un dispositif de tension (1) selon l'une des revendications 1 à 13.

15. Arbalète (2) selon la revendication 14, **caractérisée en ce que**, sur la tige (3) est disposé un magasin (22) pour des projectiles (G).
